# EUROPÄISCHE PATENTSCHRIFT

(11) **EP 0 395 040 B1**
(45) Veröffentlichungstag und Bekanntmachung des Hinweises auf die Patenterteilung: **23.12.1992**
(21) Anmeldenummer: 90107902.0
(22) Anmeldetag: 26.04.1990
(51) Int. Cl.: E06B 3/54, E04B 2/96

(54) **Verbesserter Fensteraufbau zum Einsatz in durchgehenden Gebäudefronten**
Glazing for flush-mounted façades
Vitrage amélioré pour façades continues

(30) Priorität: 28.04.1989 IT 2030889
(43) Veröffentlichungstag der Anmeldung: 31.10.1990
(73) Patentinhaber: P.E. POLY ENGINEERING CO. LTD., London W1XIFF (GB)
(72) Erfinder: Stoppino, Davide, I-20010 Arluno (MI) (IT)
(74) Vertreter: Zanella, Ireneo

(56) Entgegenhaltungen:
- EP-A- 0 130 438
- EP-A- 0 251 834
- EP-A- 0 280 832
- EP-A- 0 301 462
- DE-A- 3 626 194
- DE-A- 3 714 629
- GB-A- 2 167 110

## Beschreibung

Die vorstehende Erfindung betrifft einen verbesserten Fensteraufbau nach dem Oberbegriff des Anspruchs 1.

Bei bekannten Fensterkonstruktionen, die z. B. zur Erstellung einer durchgehenden Gebaeudefront dienen, erfolgt die Verbindung zwischen Glasscheibe und Fensterrahmen unter Verwendung einer Abdichtmasse. Die Rahmen eines solchen Fensteraufbaus bestehen aus einem Aluminium- oder Leichtmetallprofil, das einen Laengsflansch aufweist, der bei zusammengefuegtem Fensterrahmen eine Aufnahme fuer die Glasscheibe bildet. Die Glasscheiben dieser Art nehmen die Dichtungsmasse in einer die Scheibe umlaufenden Nut oder Kammer auf. Die Umfangsnuten werden von den zwei Glasscheiben und einem zwischen den Scheiben angeordneten Abstandshalter gebildet. Die Verbindung zwischen Glasscheibe und Rahmen des Fensters mittels einer Abdichtmasse setzt in bekannter Weise eine Behandlung der Fensterprofile durch galvanische Behandlung voraus.

Um eine beliebige Oberflaechenbehandlung der Profile fuer die Herstellung eines Fensterrahmens zu ermoeglichen wurde bereits vorgeschlagen lediglich die mit der Abdichtmasse in Beruehrung kommenden Teilbereiche des Fensterprofils galvanisch zu behandeln. Entsprechend einer anderen Loesung wurde vorgeschlagen, das Profil einstueckig auszubilden und dabei in eine offene Ausnehmung des Profils einen aus Glas bestehenden Einsatz einzusetzen, an dem die Abdichtmasse direkt anhaftet, um somit eine Befestigungsmoeglichkeit der Glasscheibe am Rahmenprofil zu gestatten.

Da das Aufbringen der Abdichtmasse ueberlicherweise durch eine darauf spezialisierte Glaserei erfolgt, ist es in diesem Falle notwendig, die Fensterrahmen zu dieser Glaserei zu bringen.

Durch EP-A 0 130 438 sind mehrere Ausfuehrungsformen eines aus Verbundglasplatten bestehenden Wandaufbaus bekannt, bei dem der zwischen den beiden Glasscheiben liegende Abstandshalter die Glasscheiben traegt. Die Verbindung erfolgt durch Abdichtmassenstreifen, die zwischen dafuer vorgesehene Abstandshalterflanschen und jeweils eine Glasscheibe gelegt sind. Bei der in Fig. 14 dargestellten Ausfuehrungsform bilden die mit den Abdichtmassenstreifen verbundenen Abstandshalterflanschen einen Aufnahmesitz zur schnappartigen Aufnahme eines Verbindungsflansches, der am Fensterrahmen oder dergleichen angeformt ist.

Bei dieser Bauweise ist es nachteilig, dass der Abstandsrahmen bzw. dessen mit den Abdichtmassenstreifen verbundenen Flanschen notwendigerweise aus galvanisch behandeltem Leichtmetall bestehen muessen und dass die Unterbrechung des bekannten durchgehenden beide Glasscheiben verbindenden Abdichtmassenstreifens durch die Abstandsrahmenflanschen eine herabgesetzte Festigkeit der fertigen Verbundplatten mit sich bringt.

Ein weiterer schwerwiegender Nachteil dieser Bauweise besteht darin, dass die Schnappverbindung zwischen dem Fensterrahmen oder dergleichen und der Verbundplatte eine Auswechselbarkeit der Verbundplatte nicht ermoeglicht. Insbesondere bei durchgehenden Gebaeudefassaden ist dagegen eine leichte Auswechselbarkeit, z.B. zur Ersetzung einer fehlerhaften Verbundplatte oder zum Ersetzen einer Verbundglasplatte mit einer Metall- bzw. Blindverbundplatte, sehr wuenschenswert. Ein weiterer Nachteil dieser Bauweise besteht ferner darin, dass es aufgrund des angeformten und zur Verbundglasplatte hin vorspringenden Befestigungsflansches des die Verbundglasplatte aufnehmenden Rahmens nicht moeglich ist, z.B. bei Fenstern, den Fensterrahmen erst vollstaendig vorzubereiten und dann die Verbundglasplatte einfach darin einzusetzen.

Aus EP-A 0 251 834 ist eine Sicherheitsvorrichtung fuer Gebaeude mit Glasfassaden sowie mit dieser Sicherheitsvorrichtung versehene Verbundglasplatten fuer Gebaeudefassaden bekannt. Die Verbundglasplatten sind mit dem sie tragenden Profil mit Abdichtmassenstreifen fest verbunden. Aus Sicherheitsgruenden sind zusaetzliche Mittel vorgesehen, die normalerweise unwirksam sind und erst aktiv werden, wenn die Abdichtmassenstreifen, die die Glasscheiben untereinander bzw. die Verbundglasplatte mit dem die letzteren tragenden Profil verbinden, scheitern.

Als Sicherheitsmittel sind Schrauben vorgesehen, die von aussen durch einen Laengsflansch des die Verbundplatte aufnehmenden Profils hindurch in zwischengelegten und mit der Verbundplatte zusammenwirkenden Elementen eingreifen.

Bei diesen Gebaeudefassaden ist es nachteilig, dass die Verbundglasplatten mit Abdichtmassenstreifen unloesbar mit dem sie tragenden Profil verbunden sind und dass die Sicherheitsmittel zusaetzliche Bestandteile darstellen und die Durchfuehrung zusaetzlicher Bearbeitungs- bzw. Montagephasen benoetigen.

Aufgabe der vorstehenden Erfindung ist es, einen verbesserten Fensteraufbau zu schaffen, der ein einfaches, schnelles, zuverlaessiges und loesbares Verbinden der Glasscheibe mit dem Fensterrahmen ermoeglicht, wobei der Fensterrahmen eine beliebige Oberflaechenbehandlung aufweisen kann.

Diese Aufgabe wird durch einen Fensteraufbau gemaess den Merkmalen des unabhaengigen Anspruchs 1 geloest.

Weitere Merkmale der vorgeschlagenen, verbesserten Fensterkonstruktion koennen den abhaegigen Unteranspruechen entnommen werden.

Mit dem verbesserten Fensteraufbau gemaess der vorstehenden Erfindung werden wesentliche Vorteile erzielt. Einmal ist fuer die Befestigung der Glasscheibe am Profil des Fensterrahmens keine vorangehende galvanische Behandlung des Rahmenprofiles mehr erforderlich. Neben einem Verzicht auf die Verwendung von Abdichtmasse als Verbindungs mittel zwischen Scheibe und Rahmen wird es auch ueberfluessig, eine spezialisierte Glaserei mit der Vorbereitung der Fenster zu beauftragen. Die Profile koennen beliebige Oberflaechenbehandlung aufweisen, und der Zusammenbau von Glasscheibe und Fensterrahmen ist in einfacher Weise durchfuehrbar und kann auch von weniger geschultem Personal vorgenommen werden. Ein Austauschen der Glasscheibe kann rasch und vor Ort durchgefuehrt werden. Das vorgeschlagene Konzept ist sowohl fuer doppelglasige Scheiben als auch fuer Verbundscheiben mit Umfangsbefestigung der Glasplatte moeglich. Ein weiterer Vorteil der Erfindung ist darin zu sehen, dass die vorgeschlagenen Befestigungsmittel auch bei solchen Rahmenprofilen anwendbar sind, die eine beliebige Formgestallung aufweisen. Die Galsscheiben des Fensters koennen in beliebiger Weise ausgebildet sein. Das Einsetzen des Einsatzteiles oder des Aufnahmeteils in die Umfangskammer der Glasscheibe erfolgt auf einfache und schnelle Weise. Die genuteten Einsatzteile sowie die Anordnung der Verbindungsleiste direkt am Profilstueck oder als einfache Verbindungsleiste die mit Schrauben am Profilstueck befestigbar ist, sind aeusserst billig herstellbar. Die Verbindung zwischen der Glasscheibe und dem Rahmenprofil erfolgt somit ueber eine formschluessige Verbindung oder durch Einpressen eines Federstueckes in ein aus nachgiebigem Material bestehendes Nutstueck. Dieser Vorgang erfolgt in dauerhafter und schneller Weise. Die Nachgiebigkeit des Aufnahmeteils, welches z. B. aus Silikongummi oder aus einem Polykarbonat unter Vorsehung einer Verformungskammer besteht, sowie die Nachgiebigkeit des Abdichtmassenstreifen garantiert ein sicheres Ausgleichen von kleinen Verschiebungen zwischen der Glasscheibe und dem Fensterrahmen, die starre Koerper darstellen. Das aus Silikongummi oder Polykarbonat hergestellte Aufnahmeteil stellt gleichzeitig eine Unterbrechung der bestehenden Waermebruecke zwischen der Glasscheibe und dem Rahmen des Fensters dar. Es sei noch hervorgehoben, dass durch die Vorsehung des federartigen Einsatzteiles in Form einer mit Schrauben am Profil des Fensterrahmens befestigten Verbindungsleiste die Verwendung des Verbindungsteiles nach der Erfindung auch an bereits vorhandenen Rahmenprofilen zur Aufnahme herkoemmlicher Glasscheiben mit einer Dichtungsmasse einsetzbar sind. Weitere Merkmale, Vorteile und Details des vorgeschlagenen Fensteraufbaues nach der Erfindung sind der folgenden Beschreibung, unter Bezugnahme auf die beigefuegten Zeichnung zu entnehmen. In der Zeichnung ist ein Ausfuehrungsbeispiel des Fensteraufbaues dargestellt. Die einzige Figur zeigt schematisch einen Querschnitt an der Stosstelle zweier Fensterrahmen, z. B. eines fest angeordneten und eines beweglichen Fluegels einer durchgehenden Verkleidung.

In der Figur ist ein Rahmenprofil 1 dargestellt, mit dem bewegliche oder fest angeordnete Fensterrahmen fuer fortlaufende Frontseiten herstellbar sind. Aus Gruenden der Einfachheit ist nur das Endstueck 3 zur Aufnahme der Glasscheibe 2 dargestellt. Die Aufnahme 3 wird in dem dargestellten Beispiel von einem Auflageteil 4 fuer die Glasscheibe und einem Laengsflansch 5 gebildet. Die Wand 4 weist in vorteilhafter Weise eine Oeffnung 4a auf, die in die darunterliegende Kammer 4b einmuendet.

Das Profilteil 6 dient zur Aufnahme einer hygroskopischen Masse, wie z. B. Salz, und als Abstandshalter bzw.- rahmen fuer die Scheiben 7 und 8. Entsprechend der Erfindung sind der Abstandshalter 6 sowie die die Scheiben 7 und 8 verbindende Abdichtmasse 9 zur Innenseite der Glasscheibe 2 versetzt, wodurch eine Umfangsnut gebildet wird, die einen aus nachgiebigem Material bestehendem Aufnahmeteil 10 aufnimmt. Das Aufnahmeteil 10 ist als leistenfoermiger Teil mit U-foermigen Querschnitt ausgebildet.

Innenwaenden 10a hakenfoermige Verzahnungen fuer eine rastenartige Verbindung auf. Mit 10b ist eine Rippe der Dichtung 10 dargestellt, die als Verankerung der Dichtung 10 in der Abdichtmasse 9 dient. Senkrecht zum Laengsflansch 5 ist an diesem eine federartig ausgebildete Leiste 11, die als Verankerungsmittel dient, angeordnet. An den gegenueberliegenden Seiten der Leiste 11 sind hakenartige Verzahnungen vorgesehen, die mit den Verzahnungen 10a zusammenwirken. Die Verbindung zwischen dem Profil 1 und der Glasscheibe 2 erfolgt durch Einfuegen der Verankerungsleiste 11 in den Laengsschlitz der leistenfoermig ausgebildeten Laengsdichtung 10. In der dargestellten Ausfuehrungsform ist das Verbindungsstueck 10 in Polykarbonat ausgefuehrt, wobei in das Teil 10 eine Verformungskammer 10c eingearbeitet ist, die sich in Laengsrichtung erstreckt und zum Ausgleich eventuell auftretender kleiner Bewegungen zwischen der Glasscheibe und dem Rahmenprofil 1 dient. Das Verbindungsteil 10 dient gleichzeitig zur Unterbrechung der vorhandenen Waermebruecke zwischen der Glasscheibe 2 und dem Rahmenprofil 1. Mit 12 ist eine sich in Umfangsrichtung erstreckende federnde Einlage dargestellt, die zwischen dem Rahmenprofil 1 und der Glasscheibe 2 vorgesehen ist. Diese Einlage kann z. B. aus Silikongummi, Kunststoff oder aehnlichen Materialien bestehen. Mit 1a ist eine an sich bekannte Abschlussdichtung gekennzeichnet.

Das Aufnahmeteil 10 nimmt als federartig ausgebildetes Verankerungsstueck eine hohl ausgebildete Verbindungsleiste 13 auf, die loesbar am Laengsflansch 5 des Rahmenprofils 1 durch Schrauben 14 befestigt ist. Diese werden von aussen angebracht, wie dies deutlich der Zeichnung zu entnehmen ist. Die Schraubmittel sind in Umfangsrichtung im Abstand zueinander angeordnet. In der dargestellten Ausfuehrungsform weist die Verbindungsleiste 13 zwei bandartige aussenliegende Verdickungen 15 auf. Die Verbindungsleiste 13 stellt ein Einsatzteil dar, das bereits am Rahmenprofil 1 befestigt ist oder an diesem bei Montage befestigt wird. Mit dieser Ausfuehrungsform ist es moeglich, zuerst den Fensterrahmen zu vervollstaendigen und in einem zweiten Arbeitsgang in die Ausnehmung 3 des Rahmens die Glasscheibe 2, die bereits mit dem Einsatzstueck 13 ausgeruestet ist, einzusetzen. In der Ausfuehrungsform nach Fig. 1 und 3 wird der Rahmen des Fensters um die Glasscheibe herumgelegt, im Anschluss daran werden die Seiten des Rahmens angebracht. Mit 2a ist eine Dichtung, die als Fugenabschluss dient, gekennzeichnet. Im Beispiel nach Fig. 4 ist die Verbindung zwischen Glasscheibe und Rahmen 1 des Fensters als formschluessige Verbindung ausgebildet. Zu diesem Zweck weist der Aufnahmeflansch 5 eine aeussere Abknickung 5a auf. In diesem Fall weist die umfangsseitig angeordnete Abdeckung 1a eine Verlaengerung bis ueber die Abknickung 5a und ein endseitiges Verbindungsstueck 1b auf. Die Unterseite 1c der Abdeckung liegt auf der darunterliegenden Glasscheibe 2 auf. Das Verbindungsstueck 1b weist Verformungsoeffnungen oder Anpassoeffnungen 1d auf sowie eine profilierte Auflageflaeche, z. B. eine in Laengsrichtung geriefte Flaeche. Mit einer durch Druck erfolgenden Verbindung kann die Glasscheibe 2 in herkoemmlicher Weise gelagert sein, d. h. unter Vorsehung eines Abdichtstreifens 9 laengs dem Aussenrand der Scheibe. Mit 12a ist eine Einlage bzw. ein Abstandshalter aus Silikongummi oder aehnlichem Material gekennzeichnet. Mit den vorgeschlagenen federnden, mechanischen Verbindungsmitteln kann auf den Einsatz einer Abdichtmasse zwischen Glasscheibe 2 und Fensterrahmen.

Der vorangegangenen Beschreibung kann entnommen werden, dass mit den erfindungemaessen Ausfuehrungsformen die Aufgabe der Erfindung wirkungsvoll geloest wird und die genannten Vorteile erzielt werden. Es wird ermoeglicht, eine feste mechanische, aber federnde loesbate Verbindung zwischen dem Rahmenprofil eines Fensters und der zugeordneten Glasscheibe ohne Verwendung einer Abdichtmasse als Verbindungsmittel zwischen Scheibe und Rahmen herzustellen. Die erfindungsgemaess ausgebildeten Fenster koennen bei der Herstellerfirma der Rahmenprofile vervollstaendigt werden, dies kann auch direkt auf der Baustelle erfolgen, um am Gebaeude eine durchgehende Fassade unter Verwendung der beschriebenen Fensterelemente herzustellen. Die vorangegangenen Ausfuehrungen gelten sowohl fuer schwenkbar angeordnete als auch fuer fest angeordnete Fenster.

Es kann die Verwendung von Scheiben, bestehend aus zwei oder mehreren Glasscheiben vorgesehen sein, ohne dabei den Schutzumfang der Erfindung zu verlassen. Wesentlich ist fuer die Erfindung die Vorsehung einer mechanischen, federnden, loesbaren Verbindung, die direkt zwischen dem Rahmenprofil und der Scheibe angeordnet ist.

Auch wenn die Erfindung fuer Fenster zur Schaffung von durchgehenden Gebaeudefronten beschrieben wurde, ist es auch Gegenstand der Erfindung, die vorgeschlagene Loesung in andersartigen Fenstern, z. B. in Glaspaneelen, z. B. zur Herstellung von Schaufenstern, Trennwaenden und aehnlichem zu verwenden.

## Patentansprüche

1. Fensteraufbau, besonders fuer durchgehende Gebaeudefronten, der sowohl für schwenkbare als auch für fest angeordnete Fenster vorgesehen ist, enthaltend einen Fensterrahmen, bestehend aus einem Profil mit Laengsflansch zur Aufnahme der Scheibe, eine aus zwei oder mehreren Glas Scheiben gebildeten Scheibe, wobei die Glasscheiben mit einem zwischengeschalteten Abstandsrahmen und einem zwischengeschalteten U-foermigen Aufnahmeteil durch Abdichtmasse verbunden sind, sowie Verbindungsmittel zur mechanischen Verbindung des Fensterrahmens mit der Glasscheibe, dadurch gekennzeichnet, dass in der Scheibe (2) zwischen zwei Glasscheiben (7,8) von innen nach aussen der Abstandsrahmen (6), die die Glasscheiben (7,8) untereinander verbindende, umlaufende Abdichtungsmasse (9), sowie das aus nachgiebigem Material bestehende, umlaufende Aufnahmeteil (10) angeordnet sind, und dass die Verbindungsmittel aus in das Aufnahmeteil (10) aufgenommenen Verbindungsleisten (13) sowie aus Schrauben (14) bestehen, die untereinander im Abstand angeordnet und durch den Laengsflansch (5) des Fensterrahmens (1) hindurch in die Verbindungsleisten (13) eingeschraubt sind.

2. Fensteraufbau nach Anspruch 1, dadurch gekennzeichnet, dass das Aufnahmeteil (10) mit einer von seinem Quersteg vorstehenden Rippe (10b) in der Abdichtungsmasse (9) verankert ist.

3. Fensteraufbau nach Anspruch 1, dadurch gekennzeichnet, dass die Verbindungsleiste (13) an ihrer Aussenseite Stege (15) und an ihrer Innenseite gegenueberliegende aufgerauhte Waende aufweist.

## Claims

1. Window structure, in particular for continuous facades, which is provided both for pivotable and for fixed windows, containing a window frame comprising a profile having a longitudinal flange for receiving the pane, a pane formed from two or more glass panes, the glass panes being connected by sealing compound to an interposed spacer frame and an interposed U-shaped receiving part, and connecting means for the mechanical connection of the window frame to the glass pane, characterised in that in the pane (2), between two glass panes (7, 8), there are disposed (from inside outwards) the spacer frame (6), the sealing compound (9), running around and interconnecting the glass panes (7, 8), and the running-around receiving part (10), consisting of flexible material, and in that the connecting means comprise connecting strips (13), received into the receiving part (10), and screws (14) which are spaced apart and are screwed into the connecting strips (13) through the longitudinal flange (5) of the window frame (1).

2. Window structure according to Claim 1, characterised in that the receiving part (10) is anchored in the sealing compound (9) by a rib (10b) protruding from its transverse bar.

3. Window structure according to Claim 1, characterised in that the connecting strip (13) exhibits, on its outer side, bars (15), and on its inner side, opposite-facing roughened walls.

## Revendications

1. Structure de fenêtre, notamment pour des façades continues de bâtiments, qui est prévue aussi bien pour des fenêtres pivotantes que pour des fenêtres montées fixes et comprend un châssis de fenêtre constitué par un profilé possédant une bride longitudinale destinée à recevoir la vitre, une vitre formée par deux ou plusieurs plaques de verre, qui sont raccordées par une masse d'étanchéité à un cadre d'entretoisement intercalé et à une partie de réception en forme de U intercalée, ainsi que des moyens de raccordement pour établir la liaison mécanique entre le châssis de fenêtre et la vitre, caractérisée en ce que dans la vitre (2) sont disposés, entre deux plaques de verre (7,8), et ce de l'intérieur vers l'extérieur, le cadre-entretoise (6), la masse d'étanchéité périphérique (9), qui relie entre elles les plaques de verre (7,8), ainsi que la partie périphérique de réception (10), qui est réalisée en un matériau flexible, et que les moyens de liaison sont constitués par des barrettes de liaison (13) logées dans la partie de réception (10), ainsi que par des vis (14), qui sont superposées à distance les unes des autres et sont vissées à travers la bride longitudinale (5) du châssis de fenêtre (1), dans les barrettes de liaison (13).

2. Structure de fenêtre selon la revendication 1, caractérisée en ce que la partie réceptrice (10) est ancrée, par une nervure (10b) qui fait saillie sur sa barrette transversale, dans la masse d'étanchéité (9).

3. Structure de fenêtre selon la revendication 1, caractérisée en ce que la barrette de liaison (13) comporte des réglettes (15) sur sa face extérieure et des parois rugueuses opposées, sur sa face intérieure.
